# EUROPÄISCHE PATENTSCHRIFT

(11) **EP 1 643 203 B1**
(45) Veröffentlichungstag und Bekanntmachung des Hinweises auf die Patenterteilung: **01.10.2008**
(21) Anmeldenummer: 04023314.0
(22) Anmeldetag: 30.09.2004
(51) Int. Cl.: F41A 19/47

(54) **Abzugsystem für Handfeuerwaffen**
Trigger system for hand guns
Système de détente pour armes à feu de poing

(43) Veröffentlichungstag der Anmeldung: 05.04.2006
(73) Patentinhaber: S.A.T. Swiss Arms Technology AG, 8212 Neuhausen (CH)
(72) Erfinder: Kellermann, Harald, 24340 Eckernförde (DE); Bremer, Jens-Peter, 24340 Eckernförde (DE)
(74) Vertreter: Schwarz, Thomas

(56) Entgegenhaltungen:
- WO-A-20/04074759
- DE-B- 1 185 092
- US-A- 2 846 925
- US-A- 3 152 418

## Beschreibung

Die Erfindung betrifft ein Abzugsystem für Handfeuerwaffen nach dem Oberbegriff des Anspruchs 1.

Ein derartiges Abzugssystem ist aus der US 2 846 925 A bekannt. Dieses enthält ebenfalls einen Schlaghebel, eine dem Schlaghebel zugeordnete Fangklinke, einen Abzug und eine mit dem Abzug zusammenwirkende Abzugschiene. Der Schlaghebel weist eine erste Raste zur Halterung des Schlaghebels in einer vollständig gespannten Stellung und eine zweite Raste zur Halterung des Schlaghebels in einer teilvorgespannten Stellung auf. An der Abzugschiene sind vordere und hintere Abzugschienenrastkanten zum Eingriff mit einer vorderen und hinteren Schlaghebelrast des Schlaghebels vorgesehen.

Es sind auch bereits sogenannte Single Action/ Double Action Abzugsysteme für Handfeuerwaffen bekannt, bei denen die Möglichkeit besteht, den Schlaghebel z.B. über einen Entspannhebel kontrolliert und gefahrlos aus einer Single Action Position (Schlaghebel vollständig gespannt) in eine Double Action Position (Schlaghebel vollständig entspannt) zu bewegen. Derartige Abzugsysteme weisen allerdings im Double Action Modus ein relativ hohes Abzugsgewicht auf, da hier der Schlaghebel zur Abgabe eines Schusses entgegen der Kraft der Schlaghebelfeder aus ungespannten in die Spannstellung bewegt werden muss. Der hierfür erforderliche Kraftaufwand kann allerdings zu einer Beeinträchtigung der Schusspräzision führen.

Aufgabe der Erfindung ist es, ein Abzugsystem der eingangs genannten Art zu schaffen, das ein Abziehen auch im Double Action Modus mit geringerem Abzugsgewicht ermöglicht und selbst bei Zündversagern funktionstüchtig bleibt.

Diese Aufgabe wird durch ein Abzugsystem mit den Merkmalen des Anspruchs 1 gelöst. Zweckmäßige Ausgestaltungen und vorteilhafte Weiterbildungen der Erfindung sind in den Unteransprüchen angegeben.

Im Vergleich zu bekannten Single Action/Double Action Abzugsystemen ist der Schlaghebel bei der dem erfindungsgemäßen Abzugsystem im Double Action Modus teilvorgespannt und verfügt in dieser Position zusätzlich über ein günstiges Hebelverhältnis von den in Eingriff befindlichen Rasten von Abzugschiene und Schlaghebel zur Schlaghebelachse. Dadurch wird im Double Action Modus ein gegenüber herkömmlichen Systemen geringerer Abzugswiderstand ermöglicht.

Eine mit dem erfindungemäßen Abzugsystem ausgestattete Handfeuerwaffe kann immer in einem teilvorgespannten Zustand getragen werden, ohne dass die Gefahr einer unbeabsichtigten Abgabe eines Schusses besteht. In diesem teilvorgespannten Zustand wird der Schlaghebel in einer teilgespannten Stellung gehalten, wobei in dieser Stellung die Schlagfederkraft noch nicht ausreichen würde, um eine Patrone zur Zündung zu bringen. Aus dieser Position heraus kann das Abzugsystem aber mit einem gegenüber den herkömmlichen Double Action Systemen geringeren Kraftaufwand betätigt werden, da beim Abziehen die Schlagfeder nicht mehr um das gesamte Maß gespannt werden muss.

Durch Repetieren (manuelle Betätigung des Verschlusses bzw. durch den infolge des Rückstosses zurücklaufenden Verschluss nach der Abgabe des ersten Schusses) gelangt das Abzugsystem in eine vorgespannte Single Action Position. Aus dieser Position kann das Abzugsystem mit geringem Kraftaufwand betätigt werden, da nur die Rastkante der Fangklinke aus der Raste des vorgespannten Schlaghebels gedrückt werden muss. Die Kraftübertragung erfolgt über Abzug, Abzugschiene, Auslösehebel und Fangklinke.

Selbst bei einem Zündversager oder leer Abschlagen (keine Patrone im Patronenlager) ist eine Betätigung des Abzugsystems möglich. Durch die zweite Abzugschienenrastkante und eine dazugehörige zweite Schlaghebelrast kann auch dann der Schlaghebel gespannt und erneut abgeschlagen werden. Aufgrund eines ungünstigeren Hebelverhältnisses von der hier in Funktion stehenden zweiten Abzugschienenrastkante und der dazugehörigen Schlaghebelrast zum Drehpunkt des Schlaghebels ist zum Abziehen aus dieser Stellung jedoch ein höherer Kraftaufwand erforderlich.

Weitere Besonderheiten und Vorzüge der Erfindung ergeben sich aus der folgenden Beschreibung eines bevorzugten Ausführungsbeispiels anhand der Zeichnung. Es zeigen:
- **Figur 1**: ein erfindungsgemäßes Abzugsystem einer Handfeuerwaffe in einer teilvorgespannten Double Action Position;
- **Figur 2**: das in Figur 1 gezeigte Abzugsystem bei der Betätigung des Abzugs aus der in Figur 1 dargestellten teilvorgespannten Double Action Position;
- **Figur 3**: das in Figur 1 gezeigte Abzugsystem in einer gespannten Single Action Position;
- **Figur 4**: das in Figur 1 gezeigte Abzugsystem nach einem Zündversager;
- **Figur 5**: die Abzugschiene des in den Figuren 1 bis 4 gezeigten Abzugsystems in einer schematischen Perspektive;
- **Figur 6**: den Schlaghebel des in den Figuren 1 bis 4 gezeigten Abzugsystems in einer schematischen Perspektive;
- **Figur 7**: die Fangklinke des in den Figuren 1 bis 4 gezeigten Abzugsystems in einer schematischen Perspektive und
- **Figur 8**: den Auslösehebel des in den Figuren 1 bis 4 gezeigten Abzugsystems in einer schematischen Perspektive.

Das in den Figuren 1 bis 4 in unterschiedlichen Stellungen schematisch dargestellte Abzugsystem einer Handfeuerwaffe enthält einen Schlaghebel 1 mit einer Fangklinke 2, einen Abzug 3 und eine mit diesem gelenkig verbundene Abzugschiene 4, über die der Schlaghebel 1 bei der Betätigung des Abzugs 3 zunächst entgegen der Kraft einer nicht dargestellten Schlaghebelfeder gespannt und anschließend zum Auslösen eines Schusses freigegeben wird. Die Abzugschiene 4 wird über eine - nicht gezeigte - Abzugschienenfeder nach hinten und nach oben beaufschlagt.

Wie aus den oberen Darstellungen der Figuren 1 bis 4 hervorgeht, ist der Schlaghebel 1 um eine Schlaghebelachse 5 drehbar zwischen zwei voneinander beabstandeten Seitenteilen eines Griffstücks oder Einbauteils 6 angeordnet. Zwischen den beiden Seitenteilen des Griffstücks oder Einbauteils 6 ist die Fangklinke 2 um einen Querstift 7 drehbar montiert. Durch diese Fangklinke 2 wird der Schlaghebel 1 in einer teilvorgespannten Stellung oder einer vollständig gespannten Stellung gehalten, was im Folgenden noch näher erläutert wird. Der Abzug 3 ist um eine Abzugachse 8 drehbar an dem Griffstück oder Einbauteil 6 angeordnet.

Er enthält ein schräg nach oben weisendes Anlenkteil 9 mit einem Gelenkzapfen 10, an dem das vordere Ende 11 der Abzugschiene 4 angelenkt ist.

Die in Figur 5 gesondert dargestellte Abzugschiene 4 weist an ihrem nach innen abgekröpften vorderen Ende 11 eine Bohrung 12 zum Aufstecken auf den Gelenkzapfen 10 des Abzugs 3 auf. An ihrem ebenfalls nach innen abgekröpften hinteren Ende 13 enthält die Abzugschiene 4 einen nach oben vorstehenden Steuernocken 14, einen nach hinten ragenden Steg 15 mit einer schräg nach oben verlaufenden Steuerschräge 16 und einen in Richtung des Schlaghebels rechtwinklig nach innen umgebogenen Abschnitt 17 mit einer ersten unteren Abzugschienenrastkante 18 und einer dazu seitlich und nach oben versetzten zweiten Abzugschienenrastkante 19.

Wie aus Figur 6 hervorgeht, weist der Schlaghebel 1 an seiner Unterseite eine Steuerkurve 20 und eine erste untere Schlaghebelrast 21 auf. Der Schlaghebel 1 enthält ferner an seiner der Abzugschiene 4 zugewandten Seite eine seitlich vorstehende zweite obere Schlaghebelrast 22. Die erste Schlaghebelrast 21 dient zum Eingriff mit der Abzugschienenrastkante 18. Die zweite Schlaghebelrast 22, die oberhalb der ersten Schlaghebelrast 21 und gegenüber dieser nach vorne versetzt angeordnet ist, gelangt dagegen in Eingriff mit der Abzugschienenrastkante 19. Während die erste Schlaghebelrast 21 an einer seitlichen Freimachung 35 an der zur Abzugschiene 4 gewandten Seite des Schlaghammers 1 angeordnet ist, befindet sich die zweite Schlaghebelrast 22 an einem seitlichen Ansatz 36 an der zur Abzugschiene 4 weisenden Seite des Schlaghammers 1. Oberhalb der zweiten Schlaghebelrast 22 enthält der Schlaghebel 1 außerdem eine Querbohrung 23 für die in Figur 1 dargestellte Schlaghebelachse 5, über die der Schlaghebel 1 zwischen den Seitenteilen des Griffstücks oder Einbauteils 6 drehbar angeordnet ist. An der Vorderseite des Schlaghebels 1 sind außerdem eine obere und untere Raste 24 bzw. 25 zum Eingriff der Fangklinke 2 vorgesehen.

Die in Figur 7 gesondert dargestellte Fangklinke 2 weist an ihrer Unterseite eine Fangklinkenrast 26 zum Eingriff in die Rasten 24 bzw. 25 des Schlaghebels 1 auf. Die Fangklinke 2 enthält außerdem einen seitlich vorstehenden Mitnehmer 27, der mit einem Mitnehmer 33 eines in Figur 8 dargestellten Auslösehebels 31 zusammenwirkt. Die Fangklinke 2 weist an der Vorderseite eine Nut 28 auf, in der eine hier nicht gezeigte Schenkelfeder zur Vorspannung der Fangklinke 2 untergebracht ist. In der Fangklinke 2 sind ferner zwei miteinander fluchtende Bohrungen 29 und 30 für den Querstift 7 vorgesehen.

In Figur 8 ist der Auslösehebel 31 gezeigt, der ebenfalls um den Querstift 7 drehbar angeordnet ist. Hierzu weist der Auslösehebel 31 eine Bohrung 32 auf. Der Auslösehebel 31 enthält neben dem nach unten vorstehenden Mitnehmer 33 außerdem einen nach innen gebogenen Steg 34, der mit dem Steg 14 der Abzugschiene 4 zusammenwirkt.

Im Folgenden wird die Funktionsweise des erfindungsgemäßen Abzugsystems anhand der Figuren 1 bis 4 erläutert, wobei in den jeweils oberen Darstellungen die Abzugschiene 4 vollständig dargestellt und in den unteren Darstellungen nur jeweils die in Funktion gelangenden Elemente der jeweiligen Bauteile gezeigt sind.

Figur 1 zeigt das Abzugsystem in einer teilvorgespannten Double Action Position. In dieser Position greift die Fangklinkenrast 26 der Fangklinke 2 in die obere Raste 24 des Schlaghebels 1 ein, wodurch der Schlaghebel 1 in einer Stellung gehalten wird, in der die Kraft der nicht dargestellten Schlaghebelfeder noch nicht ausreichen würde, um eine Patrone zu zünden. Wie aus der linken unteren Darstellung der Figur 1 hervorgeht, kann der Schlaghebel 1 über die mit der unteren Schlaghebelrast 21 zusammenwirkende untere Abzugschienenrastkante 18 betätigt werden. Da die untere Schlaghebelrast 21 einen größeren Abstand von der Schlaghebelachse 5 als die obere Schlaghebelrast 22 aufweist, kann der Schlaghebel 1 aus dieser Position mit geringerem Abzugswiderstand betätigt werden. Die in der rechten unteren Darstellung gezeigte obere Abzugschienenrastkante 19 und die untere Raste 25 des Schlaghebels 1 sind in der teilvorgespannten Double Action Position nicht in Funktion.

Durch Betätigung des Abzugs 3 bei der in Figur 1 dargestellten teilvorgespannten Double Action Position wird der teilvorgespannte Schlaghebel 1 gemäß Figur 2 durch die Abzugschiene 4 über die in Eingriff mit der unteren Schlaghebelrast 21 stehende untere Abzugschienenrastkante 18 weiter gespannt. Während des Spannvorgangs wird die Abzugschiene 4 über die an der Schlaghebelachse 5 anliegende Steuerschräge 16 der Abzugschiene 4 nach unten in eine Position bewegt, in der die Abzugschienenrastkante 18 außer Eingriff mit der zugehörigen Schlaghebelrast 21 gelangt und damit den Schlaghebel 1 zur Auslösung eines Schusses freigibt. Im Verlauf des Spannvorgangs wird der Auslösehebel 31 durch den Steuernocken 14 der Abzugschiene 4, der mit dem Steg 34 des Auslösehebels 31 in Eingriff steht, nach oben verschwenkt. Dabei wird auch die Fangklinke 2 über den Mitnehmer 33 des Auslösehebels 31 und den zugehörigen seitlichen Mitnehmer 27 an der Fangklinke 2 in eine Position gebracht und gehalten, die das Abschlagen des Schlaghebels 1 ermöglicht.

Figur 3 zeigt das Abzugsystem in einer gespannten Single Action Position. Diese Position nimmt das Abzugsystem durch das Repetieren (manuelles Zurückziehen des Verschlusses bzw. Zurückfahren des Verschlusses durch Rückstossimpuls bei der Abgabe eines Schusses) ein. In dieser Single Action Position wird der Schlaghebel 1 in seiner vollständig gespannten Stellung durch Eingriff der Fangklinkenrast 26 in die untere Raste 25 des Schlaghebels 1 gehalten. Bei der Betätigung des Abzugs 3 wird der Auslösehebel 31 durch den Steuernocken 14 der Abzugschiene 4 und den Steg 34 des Auslösehebels 31 nach oben verschwenkt. Dabei wird auch die Fangklinke 2 über den Mitnehmer 33 des Auslösehebels 31 und den zugehörigen seitlichen Mitnehmer 27 an der Fangklinke 2 so gedreht, dass die Fangklinkenrast 26 aus der unteren Raste 25 des Schlaghebels 1 gehoben und der Schlaghebel 1 somit freigegeben wird. Durch einen hier nicht gezeigten Entspannhebel kann das Abzugsystem in an sich bekannter Weise kontrolliert und gefahrlos aus der Single Action Position in die vorgespannte Double Action Position gebracht werden.

In Figur 4 ist das vorstehend beschriebene Abzugsystem in einer Position nach einem Zündversager oder einem Abschlagen mit leerem Patronenlager gezeigt. Der Schlaghebel 1 befindet sich in einer ungespannten vorderen Ausgangsstellung. In dieser Position steht die Abzugschienenrastkante 19 in Eingriff mit der oberen Schlaghebelrast 22. Durch nochmalige Betätigung des Abzugs 3 kann der Schlaghebel 1 so über die Abzugschienenrastkante 19 und die obere Schlaghebelrast 22 gespannt und erneut abgeschlagen werden. Da die obere Schlaghebelrast 22 einen geringeren Abstand von der Schlaghebelachse 5 als die untere Schlaghebelrast 21 aufweist, ist hier allerdings ein erhöhter Kraftaufwand erforderlich. Bei diesem Vorgang wird die Abzugschiene 4 über die ebenfalls in Funktion tretende Abzugschienenrastkante 18 und die Steuerkurve 20 am Schlaghebel 1 in eine Position gesteuert, in der die Abzugschienenrastkante 19 und die Schlaghebelrast 22 nicht mehr in Funktion stehen.

## Patentansprüche

1. Abzugsystem für Handfeuerwaffen mit einem Schlaghebel (1), einer dem Schlaghebel (1) zugeordneten Fangklinke (2), einem Abzug (3) und einer mit diesem zusammenwirkenden Abzugschiene (4), wobei der Schlaghebel (1) eine erste Raste (25) zur Halterung des Schlaghebels (1) in einer vollständig gespannten Stellung und eine zweite Raste (24) zur Halterung des Schlaghebels (1) in einer teilvorgespannten Stellung enthält und wobei die Abzugsschiene (4) eine erste Abzugschienenrastkante (18) zum Eingriff mit einer zugehörigen ersten Schlaghebelrast (21) des Schlaghebels (1) und eine zweite Abzugschienenrastkante (19) zum Eingriff mit einer zugehörigen zweiten Schlaghebelrast (22) des Schlaghebels (1) aufweist, **dadurch gekennzeichnet, dass** die erste Schlaghebelrast (21) zur Betätigung des teilvorgespannten Schlaghebels (1) und die an einem seitlichen Ansatz (36) an der zur Abzugschiene (4) gewandten Seite des Schlaghebels (1) angeordnete zweite Schlaghebelrast (22) zur Betätigung des entspannten Schlaghebels (1) dient, wobei die Fangklinke (2) über einen Auslösehebel (31) mit der Abzugschiene (4) gekoppelt ist.

2. Abzugsystem nach Anspruch 1, **dadurch gekennzeichnet, dass** die erste Schlaghebelrast (21) einen größeren Abstand von einer Schlaghebelachse (5) als die zweite Schlaghebelrast (22) aufweist.

3. Abzugssystem nach Anspruch 1 oder 2, **dadurch gekennzeichnet, dass** die erste Schlaghebelrast (21) an einer seitlichen Freimachung (35) an der zur Abzugschiene gewandten Seite des Schlaghebels (1) angeordnet ist.

4. Abzugsystem nach einem der Ansprüche 1 bis 3, **dadurch gekennzeichnet, dass** die zweite Raste (24) des Schlaghebels (1) oberhalb der ersten Raste (25) angeordnet ist.

5. Abzugsystem nach einem der Ansprüche 1 bis 4, **dadurch gekennzeichnet, dass** die zweite Schlaghebelrast (22) oberhalb der ersten Schlaghebelrast (21) und zu dieser nach vorne versetzt an dem Schlaghebel (1) angeordnet ist.

6. Abzugsystem nach einem der Ansprüche 1 bis 5, **dadurch gekennzeichnet, dass** die Abzugschiene (4) ein nach innen abgekröpftes vorderes Ende (11) und ein nach innen abgekröpftes hinteres Ende (13) mit einem nach oben vorstehenden Steuernocken (14), einem nach hinten ragenden Steg (15) mit einer oberen Steuerschräge (16) und einen in Richtung des Schlaghebels (1) rechtwinklig umgebogenen Abschnitt (17) enthält, an dem die erste und zweite Abzugsschienenrastkante (18, 19) angeordnet sind.

7. Abzugsystem nach einem der Ansprüche 1 bis 6, **dadurch gekennzeichnet, dass** die Fangklinke (2) einen seitlichen Mitnehmer (27) zum Eingriff mit einem Mitnehmer (33) des Auslösehebels (31) enthält.

8. Abzugsystem nach einem der Ansprüche 1 bis 7, **dadurch gekennzeichnet, dass** der Auslösehebel (31) einen rechtwinklig umgebogenen Steg (34) zum Eingriff mit der Abzugschiene (4) enthält.

9. Abzugssystem nach einem der Ansprüche 1 bis 8, **dadurch gekennzeichnet, dass** die Fangklinke (2) an ihrer Unterseite eine Fangklinkenrast (26) zum Eingriff mit den beiden Rasten (24, 25) des Schlaghebels (1) enthält.

## Claims

1. Trigger system for small arms with a striking lever (1), a pawl (2) associated with the striking lever (1), a trigger (3) and a trigger rail (4) co-operating with the latter, wherein the striking lever (1) exhibits a first detent (25) for holding the striking lever (1) in a fully cocked position and a second detent (24) for holding the striking lever (1) in a partially pre-cocked position and wherein the trigger rail (4) exhibits a first trigger rail detent edge (18) for engagement with an associated first striking lever detent (21) of the striking lever (1) and a second trigger rail detent edge (19) for engagement with an associated second striking lever detent (22) of the striking lever (1), **characterised in that** the first striking lever detent (21) serves for actuation of the partially pre-cocked striking lever (1) and the second striking lever detent (22) arranged on a lateral projection (36) on the side of the striking lever (1) facing towards the trigger rail (4) serves for actuation of the uncocked striking lever (1), the pawl (2) being coupled to the trigger rail (4) by means of a release lever (31).

2. Trigger system according to claim 1, **characterised in that** the first striking lever detent (21) is a greater distance from a striking lever axis (5) than the second striking lever detent (22).

3. Trigger system according to claim 1 or 2, **characterised in that** the first striking lever detent (21) is arranged on a side opening (35) on the side of the striking lever (1) facing towards the trigger rail.

4. Trigger system according to one of claims 1 to 3, **characterised in that** the second detent (24) of the striking lever (1) is arranged above the first detent (25).

5. Trigger system according to one of claims 1 to 4, **characterised in that** the second striking lever detent (22) is arranged on the striking lever (1) above the first striking lever detent (21) and offset towards the front in relation to the latter.

6. Trigger system according to one of claims 1 to 5, **characterised in that** the trigger rail (4) comprises an inwardly offset front end (11) and an inwardly offset rear end (13) with an upwardly projecting control cam (14), a rearwardly extending protrusion (15) with an upper control bevel (16) and a portion (17) bent over at right angles in the direction of the striking lever (1) and on which the first and second trigger rail detent edges (18, 19) are arranged.

7. Trigger system according to one of claims 1 to 6, **characterised in that** the pawl (2) comprises a lateral entrainment means (27) for engagement with an entrainment means (33) of the release lever (31).

8. Trigger system according to one of claims 1 to 7, **characterised in that** the release lever (31) comprises a protrusion (34) bent over at right angles for engagement with the trigger rail (4).

9. Trigger system according to one of claims 1 to 8, **characterised in that** on its underside the pawl (2) comprises a pawl detent (26) for engagement with the two detents (24, 25) of the striking lever (1).

## Revendications

1. Système de détente pour armes à feu de poing comprenant un percuteur (1), un cliquet d'arrêt (2) associé au percuteur (1), une détente (3) et un rail de détente (4) coopérant avec celui-ci, le percuteur (1) contenant un premier encliquetage (25) destiné à maintenir le percuteur (1) dans une position entièrement armée et un second encliquetage (24) destiné à maintenir le percuteur (1) dans une position partiellement précontrainte et le rail de détente (4) comprenant une première arête d'encliquetage de rail de détente (18) destinée à se mettre en prise avec un premier cran d'arrêt de percuteur (21) associé du percuteur (1) et une seconde arête d'encliquetage de rail de détente (19) destinée à se mettre en prise avec un second cran d'arrêt associé (22) du percuteur (1), **caractérisé en ce que** le premier cran d'arrêt de percuteur (21) sert à actionner le percuteur partiellement précontraint (1) et le second cran d'arrêt de percuteur (22) disposé sur une saillie latérale (36) sur la face du percuteur (1) tournée vers le rail de détente (4) sert à actionner le percuteur (1) désarmé, le cliquet (2) étant couplé au rail de détente (4) par un levier déclencheur (31).

2. Système de détente selon la revendication 1, **caractérisé en ce que** le premier cran d'arrêt de percuteur (21) est plus éloigné d'un axe de percuteur (5) que le second cran d'arrêt de percuteur (22).

3. Système de détente selon la revendication 1 ou 2, **caractérisé en ce que** le premier cran d'arrêt de percuteur (21) est disposé sur un espace libre latéral (35) sur la face du percuteur (1) tournée vers le rail de détente.

4. Système de détente selon l'une quelconque des revendications 1 à 3, **caractérisé en ce que** le second encliquetage (24) du percuteur (1) est disposé au-dessus du premier cran d'arrêt (25).

5. Système de détente selon l'une quelconque des revendications 1 à 4, **caractérisé en ce que** le second cran d'arrêt de percuteur (22) est disposé sur le percuteur (1) au-dessus du premier cran d'arrêt de percuteur (21) et décalé vers l'avant par rapport au dit cran d'arrêt.

6. Système de détente selon l'une quelconque des revendications 1 à 5, **caractérisé en ce que** le rail de détente (4) contient une extrémité avant (11) coudée vers l'intérieur et une extrémité arrière (13) coudée vers l'intérieur avec une came de commande (14) en saillie vers le haut, une nervure (15) en saillie vers le bas dotée d'un chanfrein de commande (16) supérieur et une section (17) recourbée à angle droit en direction du percuteur (1), section sur laquelle sont disposées les première et seconde arêtes d'encliquetage de rail de détente (18, 19).

7. Système de détente selon l'une quelconque des revendications 1 à 6, **caractérisé en ce que** le cliquet (2) contient un élément d'entraînement latéral (27) destiné à se mettre en prise avec un élément d'entraînement (33) du levier déclencheur (31).

8. Système de détente selon l'une quelconque des revendications 1 à 7, **caractérisé en ce que** le levier déclencheur (31) contient une nervure (34) recourbée à angle droit destinée à se mettre en prise avec le rail de détente (4).

9. Système de détente selon l'une quelconque des revendications 1 à 8, **caractérisé en ce que** le cliquet (2) sur sa face inférieure contient un cran d'arrêt de cliquet d'arrêt (26) destiné à se mettre en prise avec les deux encliquetages (24, 25) du percuteur (1).
